# EUROPÄISCHE PATENTSCHRIFT

(11) **EP 1 519 034 B1**
(45) Veröffentlichungstag und Bekanntmachung des Hinweises auf die Patenterteilung: **27.12.2006**
(21) Anmeldenummer: 04104460.3
(22) Anmeldetag: 15.09.2004
(51) Int. Cl.: F02M 61/16, F02M 51/06, F02M 61/08

(54) **Brennstoffeinspritzventil**
Fuel injection valve
Soupape d'injection de carburant

(30) Priorität: 17.09.2003 DE 10343086
(43) Veröffentlichungstag der Anmeldung: 30.03.2005
(73) Patentinhaber: ROBERT BOSCH GMBH, 70442 Stuttgart (DE)
(72) Erfinder: YILDIRIM, Fevzi, 70839, Gerlingen (DE)
(74) Vertreter: Körfer, Thomas

(56) Entgegenhaltungen:
- EP-A- 1 079 158
- WO-A-03/064846
- WO-A-03/064848
- WO-A-03/081020

## Beschreibung

### Stand der Technik

Die Erfindung geht aus von einem Brennstoffeinspritzventil nach der Gattung des Hauptanspruchs.

Beispielsweise ist aus der DE 35 33 085 A1 ein Brennstoffeinspritzventil mit einem piezoelektrischen oder magnetostriktiven Aktor bekannt, welcher in Wirkverbindung mit einer Ventilnadel steht. Die Ventilnadel weist an ihrem abspritzseitigen Ende einen Ventilschließkörper auf, der mit einer Ventilsitzfläche zu einem Dichtsitz zusammenwirkt. Ein Koppler, welcher zum Ausgleich von Längenänderungen von Bauteilen des Brennstoffeinspritzventils, insbesondere von temperaturbedingten Längenänderungen des Aktors, dient, ist zuströmseitig des Aktormoduls angeordnet.

Ein Koppler in Form eines adaptiven, mechanischen Toleranzausgleichs mit Hubübersetzung für den Hub eines piezoelektrischen Aktors, ist beispielsweise aus der EP 0 447 400 A1 gekannt. Der hier beschriebene Koppler weist zwei gegeneinander axial bewegliche Abschnitte auf, die einen Ringspalt und ein Hydraulik-Volumen bilden. Der Ringspalt verbindet das Hydraulik-Volumen mit einem Ausgleichsraum. Zum Ausgleich von Längenänderungen des Aktors wird das Hydraulikmedium zwischen dem Hydraulik-Volumen und dem Ausgleichsraum ausgetauscht, wobei der Ringspalt als Drosselstelle dient. Durch die unterschiedlich großen Flächen der Abschnitte im Hydraulik-Volumen ist eine Hubübersetzung gegeben.

Nachteilig bei dem obengenannten Stand der Technik ist insbesondere, dass es in Folge von länger dauernden Einspritzphasen bzw. Aktorerregungen, die beispielsweise bei einem Start der zugehörigen Brennkraftmaschine aus heißem sowie aus kaltem Zustand notwendig sind, zu übergroßem Verlust der Hydraulikflüssigkeit aus dem Hydraulik-Volumen kommen kann. Die Folge davon ist, dass der Ventilschließkörper vorzeitig den Dichtsitz schließt und die erforderliche Brennstoffmenge nicht in den Brennraum abgegeben werden kann.

WO 03/081020 A beschreibt ein Brennstoffeinspritzventil, welches einen piezoelektrischen oder magnetostriktiven Aktor, der über einen hydraulischen Koppler einen an einer Ventilnadel ausgebildeten Ventilschließkörper betätigt, der mit einer Ventilsitzfläche zu einem Dichtsitz zusammenwirkt, umfasst. Der hydraulische Koppler weist einen Geberkoben sowie einen Nehmerkolben auf. Ein zwischen dem Geberkolben und dem Nehmerkolben ausgebildeter Kopplerspalt ist so bemessen, dass er im kalten Zustand des Brennstoffeinspritzventils durch eine temperaturbedingte Längenänderung des Aktors öffnet.

WO 03/064848 A beschreibt ein Brennstoffeinspritzventil zum direkten Einspritzen von Brennstoff in den Brennraum einer Brennkraftmaschine mit einem piezoelektrischen oder magneotstriktiven Aktor, der über einen hydraulischen Koppler einen an einer Ventilnadel angeordneten Ventilschließsskörper betätigt, der mit einer Ventilsitzfläche zu einem Dichtsitz zusammenwirkt. Der Koppler weist einen Führungszylinder auf, in welchem ein Geberkolben und ein Nehmerkolben geführt sind,
wobei zwischen dem Geberkolben und dem Nehmerkolben ein Kopplerspalt ausgebildet ist. Eine erste Feder übt eine Vorspannkraft auf den Nehmerkolben aus.

EP 1 079 158 A beschreibt eine Dosiervorrichtung für ein Ventil mit einem in axialer Richtung längenveränderbaren elektro-mechanischen Aktor, der innerhalb einer druckbefüllbaren Arbeitskammer des Gehäuses angebracht ist, und der an einer Stirnseite mit einem axialverschiebbaren Hydraulikkolben verbunden ist und mit einer Hydraulikkammer, die durch eine erste Passung zwischen dem Hydraulikkolben und dem Gehäuse mit der Arbeitskammer gedrosselt hydraulisch verbunden ist. Die erste Passung ist dabei so ausgelegt, dass bei einer schnellen Längenänderung des Aktors der Hydraulikkolben relativ zum Gehäuse feststeht.

### Vorteile der Erfindung

Das erfindungsgemäße Brennstoffeinspritzventil mit den Merkmalen des Hauptanspruchs hat demgegenüber den Vorteil, dass auch bei deutlich verlängerten Einspritzphasen bzw. Aktorerregungen der Ventilschließkörper den Aktorbewegungen in Hubrichtung genau folgen kann, wobei die Durchflussmenge in jedem Betriebszustand des Brennstoffeinspritzventils genau steuerbar ist.

Durch die in den Unteransprüchen aufgeführten Maßnahmen sind vorteilhafte Weiterentwicklungen des im Hauptanspruch angegebenen Brennstoffeinspritzventils möglich.

In einer ersten Weiterbildung des erfindungsgemäßen Brennstoffeinspritzventils wird der Brennstoff als Hydraulikmedium verwendet. Das Brennstoffeinspritzventil lässt sich dadurch einfacher aufbauen und das Hydraulik-Volumen kann direkt, ohne aufwendige und druckmindernde Dichtungen, mit dem Brennstoffdruck beaufschlagt werden.

Vorteilhaft ist es zudem, wenn die erste Koppler-Fläche des ersten Koppler-Abschnitts größer ist als die zweite Koppler-Fläche des zweiten Abschnitts. Dadurch läßt sich ein Hubübersetzungsverhältnis zwischen Aktorhub und Nadelhub erreichen, wobei sich der Ventilnadelhub vergrößert.

In einer weiteren Weiterbildungen des erfindungsgemäßen Brennstoffeinspritzventils sind die beiden Koppler-Abschnitte kolbenförmig geformt und greifen von entgegengesetzten Seiten jeweils zumindest teilweise in ein Kopplergehäuse ein. Die Koppler-Abschnitte sind in dem Kopplergehäuse mit einem ersten Ringspalt und einem zweiten Ringspalt geführt, wobei diese jeweils Drosselstellen für das Hydraulikmedium bilden.

Weiterhin ist es vorteilhaft, wenn die sich im Kopplergehäuse gegenüberliegenden Stirnflächen der Koppler-Abschnitte die beiden Koppler-Flächen bilden, über die das Hydraulikmedium axial auf die Koppler-Abschnitte wirkt. Das Brennstoffeinspritzventil läßt sich dadurch besonders leicht aufbauen.

Wird das Hydraulik-Volumen durch das Kopplergehäuse und die beiden Koppler-Abschnitte begrenzt, so kann der Koppler in besonders einfacher Weise aufgebaut werden.

Vorteilhaft ist es weiterhin, wenn zumindest einer der Koppler-Abschnitte zum Teil, insbesondere in axialen Teilabschnitten, aus einem Material, insbesondere aus Aluminium, besteht, daß sich unter hydraulischem Druck stärker verformt als das Material, aus welchem das Gehäuse und/oder das Kopplergehäuse besteht.

Vorteilhaft ist es zudem, den Spalt bei einem axial auf die Koppler-Abschnitte bzw. Koppler-Flächen wirkenden Brennstoffdruck von 0,3 bis 0,7 MPa auf 0 bis 3 Mikrometern einzustellen, wobei sich die Koppler-Flächen bei einem Spalt von 0 Mikrometern lediglich nahezu drucklos berühren.

Vorteilhafterweise weist das Gehäuse Ausgleichselemente auf, die temperaturbedingte Änderungen der Größe des Spalts kompensieren. Die Größe des Spalts wird dadurch unabhängig von Temperaturschwankungen des Brennstoffeinspritzventils.

Weiterhin ist es vorteilhaft, den Spalt bei einem Brennstoffdruck von 10 MPa oder höher auf mindestens 100 Mikrometer, besonders bevorzugt bei einem Brennstoffdruck von 60 Mpa oder höher auf mindestens 25 Mikrometer, zu bemessen. Die Funktion des Kopplers wird in dieser Weise bei höheren Brennstoffdrücken sichergestellt.

### Zeichnung

Ein Ausführungsbeispiel der Erfindung ist in der Zeichnung vereinfacht dargestellt und in der nachfolgenden Beschreibung näher erläutert. Es zeigt:
- Fig. 1: eine vereinfachte schematische axiale Schnittdarstellung durch das Ausführungsbeispiel eines erfindungsgemäßen Brennstoffeinspritzventils.

### Beschreibung des Ausführungsbeispiels

Nachfolgend wird ein Ausführungsbeispiel der Erfindung beispielhaft beschrieben.

Ein in Fig. 1 in einer axialen Schnittdarstellung gezeigtes erfindungsgemäßes Brennstoffeinspritzventil 1 dient insbesondere zum direkten Einspritzen von Brennstoff in einen Brennraum einer gemischverdichtenden, fremdgezündeten Brennkraftmaschine.

In einem sich stufenartig nach unten in Abspritzrichtung verjüngenden hohlzylindrischen Gehäuse 5 sind eine Ventilnadel 8, ein Aktor 2 und ein hydraulischer Koppler 3 jeweils zueinander koaxial angeordnet. Zuströmseitig ist das Gehäuse 5 durch einen Gehäusedeckel 4 hermetisch dicht verschlossen. Am Gehäusedeckel 4 stützt sich an der Innenseite der Aktor 2 mit seinem zuströmseitigen Ende ab.

Abströmseitig weist der Aktor 2 einen scheibenförmigen Aktorkopf 10 auf. Der Aktorkopf 10 ist in einem hohlzylindrischen Aktorgehäuse 9 axial beweglich geführt. Das Aktorgehäuse 9 weist am abströmseitigen Ende einen nach innen weisenden dritten Flansch 16 auf und ist zuströmseitig hermetisch dicht am Gehäusedeckel 4 befestigt. Ein drittes Federelement 22 ist zwischen dem Aktorkopf 10 und dem dritten Flansch 22 mit einer Vorspannung eingespannt und hält den Aktorkopf 10 in ständiger Anlage an den Aktor 2.

Im gezeigten Ausführungsbeispiel ist der hydraulische Koppler 3 zwischen dem Aktor 2 und der Ventilnadel 8 angeordnet, wobei in ein Kopplergehäuse 25 ein erster Koppler-Abschnitt 23 zuströmseitig und ein zweiter Koppler-Abschnitt 24 abströmseitig teilweise eingreifen. Der erste Koppler-Abschnitt 23 weist zuströmseitig ein stabförmiges, aus Aluminium bestehendes Zwischenstück 34 und abströmseitig ein becherförmiges Endstück 35 auf. Das Zwischenstück 34 greift abströmseitig bis zum Boden des becherförmigen Endstücks ein, ist dort beispielsweise stoffschlüssig fixiert und greift zuströmseitig teilweise in das Aktorgehäuse 9 ein, wo es mit dem Aktorkopf 10 fest verbunden ist.

Ein flexibler Abschnitt 26, der beispielsweise wellrohrförmig oder lochscheibenförmig ausgebildet ist, dichtet das Aktorgehäuse 9 gegen Brennstoff ab. Der flexible Abschnitt 26 ist mit einem Ende im Bereich des abströmseitigen Endes des Aktorgehäuses 9 und mit dem anderen Ende am Zwischenstück 34 hermetisch dicht gefügt. Der zweite Koppler-Abschnitt 24 ist kolbenförmig ausgebildet. Der erste Koppler-Abschnitt 23 weist eine erste Koppler-Fläche 28 und der zweite Koppler-Abschnitt 24 weist eine zweite Koppler-Fläche 29 auf, wobei die Koppler-Flächen 28, 29 an den sich gegenüberliegenden Stirnseiten der Koppler-Abschnitten 23, 24 angeordnet sind.

Da der zweite Koppler-Abschnitt 24 im Durchmesser kleiner ist als der erste Koppler-Abschnitt 23, ist auch die erste Koppler-Fläche 28 größer als die zweite Koppler-Fläche 29. Die beiden Koppler-Abschnitte 23, 24 sind durch einen Spalt 27 beabstandet. Die Größe des Spalts 27 ist durch die axiale Verschiebbarkeit der Koppler-Abschnitte zwischen 0 und beispielsweise 50 Mikrometer variabel.

Im sich ebenfalls in Strömungsrichtung stufenartig verjüngenden Kopplergehäuse 25 ist ein Hydraulik-Volumen 17 angeordnet, welches durch das Kopplergehäuse 25 und die beiden Koppler-Abschnitte 23, 24 begrenzt wird, wobei in diesem Ausführungsbeispiel das Hydraulik-Volumen 17 über eine durch einen ersten Ringspalt 32 erzeugte erste Drosselstelle 30 und über eine durch einen zweiten Ringspalt 33 erzeugte zweite Drosselstelle 31 mit dem brennstoffbefüllten Inneren des Gehäuses 5 in Verbindung steht.

Im Bereich des abströmseitigen Endes des zweiten Koppler-Abschnitts 24 ist ein zweiter Flansch 15 angeordnet. Ein zweites Federelement 21 ist zwischen dem zweiten Flansch 15 und dem abströmseitig verdickten Rand des Kopplergehäuses 25 eingespannt und spannt den zweiten Koppler-Abschnitt 24 leicht in Abspritzrichtung vor. Abströmseitig des zweiten Koppler-Abschnitts 24 ist die Ventilnadel 8 angeordnet.

Abspritzseitig weist die Ventilnadel 8 einen Ventilschließkörper 7 auf und greift durch einen am abspritzseitigen Ende des Gehäuses 5 angeordneten Ventilsitzkörper 6. Der Ventilsitzkörper 6 weist eine zentriert angeordnete Abspritzöffnung 12 und eine Ventilsitzfläche 13 auf, die mit dem Ventilschließkörper 7 zu einem Dichtsitz zusammenwirkt. Zuströmseitig weist die Ventilnadel 8 einen ersten Flansch 14 auf. Zwischen dem ersten Flansch 14 und dem Ventilsitzkörper 6 ist ein erstes Federelement 20 eingespannt, das den Ventilschließkörper 7 in den Dichtsitz zieht und wie das zweite Federelement 21 und das dritte Federelement 22 spiralförmig ausgebildet ist. Das Brennstoffeinspritzventil 1 öffnet nach außen.

Im Ruhezustand des Brennstoffeinspritzventils 1 bzw. der zugehörigen abgestellten Brennkraftmaschine liegt die Größe des Spalts 27 bei Drücken unterhalb von 0,7 MPa idealerweise bei 0 Mikrometern, wobei sich die beiden Koppler-Flächen 28, 29 nur nahezu drucklos berühren. Im Ventilgehäuse eingebrachte Ausgleichselemente 36, welche beispielsweise aus Invar-Stahl bestehen, kompensieren die temperaturbedingten Längenänderungen, die die Größe des Spalts beeinflussen könnten, so daß die Größe des Spalts 27 kurz vor einem Start der Brennkraftmaschine aus heißem und kaltem Zustand bei 0 Mikrometern liegt. Bei einem Start der Brennkraftmaschine liegt der Brennstoffdruck üblicherweise bei 0,5 MPa, da ein mechanischer Antrieb einer Pumpe durch die Brennkraftmaschine nicht möglich ist. Statt dessen wird der Brennstoffdruck üblicherweise durch eine elektrisch angetriebene Pumpe erzeugt, die, ohne großen Aufwand betreiben zu müssen,lediglich ca. 0,3 bis 0,7 MPa aufbringt.

In Startphasen, sowohl bei heißer als auch kalter Brennkraftmaschine, wird üblicherweise ein Vielfaches der Volllastbrennstoffmenge eingespritzt. Dies wird durch verlängerte Ventilöffnungszeiten bzw. längere Aktorerregungen erreicht. Bei herkömmlichen Brennstoffeinspritzventilen, insbesondere in Heißstartphasen, entweicht aus dem hydraulischen Koppler in diesen Startphasen soviel Hydraulikmedium, daß der Ventilschließkörper 7 nicht mehr ausreichend durch den Aktor 2 betätigt werden kann. Der Dichtsitz schließt zu früh und die erforderliche Menge an Brennstoff kann nicht eingespritzt werden. Bei dem erfindungsgemäßen Brennstoffeinspritzventil 1 wird in Startphasen die Ventilnadel 8 bzw. der Ventilschließkörper 7 direkt, ohne Zwischenlage eines Hydraulikpolsters, betätigt.

Im Betrieb der nicht dargestellten Brennkraftmaschine, nach längerer Laufzeit bzw. bei einem sich üblicherweise kurz nach dem Start der Brennkraftmaschine einstellenden Brennstoffdruck von 10 MPa oder mehr, beträgt die Größe des Spalts 27 idealerweise zwischen 25 und 100 Mikrometer. Der erhöhte Brennstoffdruck, welcher axial in jeweils entgegengesetzten Richtungen auf die beiden Koppler-Abschnitte 23, 24 über die beiden Koppler-Flächen 28, 29 wirkt, bewirkt eine Stauchung in axialer Richtung des beispielsweise aus Aluminium gefertigten Zwischenstücks 34, wodurch im laufenden Betrieb der Koppler 3 die Funktionen, Hubübersetzung und/oder Ausgleich von temperaturbedingten Längenänderungen des Aktors 2, übernehmen kann.

Wird nach der Startphase der Aktor 2 über eine nicht dargestellte elektrische Leitung erregt, so dehnt er sich schnell aus. Da das Hydraulikmedium nicht schnell genug durch die Drosselstellen 30, 31 aus dem Hydraulik-Volumen 17 abfließen kann, verhält sich der Koppler 3 sehr steif, wodurch die Längenausdehnung des Aktors 2 fast vollständig auf die Ventilnadel 8 wirkt. Die Ventilnadel 8 wird entgegen der Vorspannkraft des ersten Federelements 20 axial in Abspritzrichtung bewegt. Dadurch öffnet der Dichtsitz und der druckbehaftet zugeleitete Brennstoff wird über die Abspritzöffnung 12 in den nicht dargestellten Brennraum abgespritzt. Langsame Längenänderungen des Aktors 2 werden durch den Austausch von Hydraulikmedium zwischen dem Hydraulik-Volumen 17 und dem brennstoffbefüllten Inneren des Gehäuses 5 ausgeglichen.

Die Erfindung ist nicht auf die dargestellten Ausführungsbeispiele beschränkt und kann z. B. auch für nach innen öffnende Brennstoffeinspritzventile verwendet werden.

## Patentansprüche

1. Brennstoffeinspritzventil (1), insbesondere zum direkten Einspritzen von Brennstoff in einen Brennraum einer Brennkraftmaschine, mit einem Gehäuse (5), einem piezoelektrischen, elektrostriktiven oder magnetostriktiven Aktor (2), einem mit dem Aktor (2) in Wirkverbindung stehenden Ventilschließkörper (7), der mit einer Ventilsitzfläche (13) zu einem Dichtsitz zusammenwirkt, und einem Koppler (3), der einen ersten Koppler-Abschnitt (23) mit einer ersten Koppler-Fläche (28) und einen zweiten Koppler-Abschnitt (24) mit einer zweiten Koppler-Fläche (29) aufweist, wobei die beiden Koppler-Abschnitte (23, 24) gegeneinander beweglich sind und miteinander in einem Hydraulik-Volumen (17) in Wirkverbindung stehen, und wobei das Hydraulik-Volumen (17) mit Hydraulikmedium, das über zumindest eine Drosselstelle (30, 31) zu- bzw. abgegeben wird, gefüllt ist und vom Brennstoff mit Druck beaufschlagt ist, und wobei zwischen den Koppler-Abschnitten (23, 24) ein Spalt (27) angeordnet ist, über den das Hydraulikmedium jeweils axial auf die Koppler-Flächen (28, 29) bzw. Koppler-Abschnitte (23, 24) wirkt,
wobei der Brennstoffdruck so auf zumindest einen der beiden Koppler-Abschnitte (23, 24) wirkt, dass er sich axial verkürzt, wobei sich der Spalt (27) mit zunehmendem Brennstoffdruck vergrößert,
**dadurch gekennzeichnet,**
**dass** der zumindest eine der Koppler-Abschnitte (23, 24) zumindest teilweise aus einem Material besteht, das sich unter hydraulischem Druck stärker verformt als das Material, aus welchem das Gehäuse (5) und/oder das Kopplergehäuse (25) besteht.

2. Brennstoffeinspritzventil nach Anspruch 1,
**dadurch gekennzeichnet,**
**dass** das Hydraulikmedium der Brennstoff ist.

3. Brennstoffeinspritzventil nach Anspruch 1 oder 2,
**dadurch gekennzeichnet,**
**dass** die erste Koppler-Fläche (28) größer ist als die zweite Koppler-Fläche (29).

4. Brennstoffeinspritzventil nach einem der vorangegangenen Ansprüche,
**dadurch gekennzeichnet,**
**dass** die beiden Koppler-Abschnitte (23, 24) im Bereich ihrer in ein Kopplergehäuse (25) von entgegengesetzten Seiten wenigstens teilweise eingreifenden Enden jeweils kolbenförmig geformt sind und so in das Kopplergehäuse (25) eingreifen, dass der erste Koppler-Abschnitt (23) in einem ersten Ringspalt (32), der eine erste Drosselstelle (30) bildet, geführt ist und dass der zweite Koppler-Abschnitt (24) in einem zweiten Ringspalt (33), der eine zweite Drosselstelle (31) bildet, geführt ist.

5. Brennstoffeinspritzventil nach Anspruch 4,
**dadurch gekennzeichnet,**
**dass** die beiden Koppler-Flächen (28, 29) der Koppler-Abschnitte (23, 24) aus den sich im Kopplergehäuse (25) gegenüberliegenden Stirnflächen der Koppler-Abschnitte (23, 24) gebildet sind.

6. Brennstoffeinspritzventil nach Anspruch 4 oder 5,
**dadurch gekennzeichnet,**
**dass** das Hydraulik-Volumen (17) durch das Kopplergehäuse (25) und die beiden Koppler-Abschnitte (23, 24) begrenzt ist.

7. Brennstoffeinspritzventil nach einem der vorangegangenen Ansprüche,
**dadurch gekennzeichnet,**
**dass** zumindest einer der Koppler-Abschnitte (23, 24) zumindest teilweise aus Aluminium besteht.

8. Brennstoffeinspritzventil nach einem der vorangegangenen Ansprüche,
**dadurch gekennzeichnet,**
**dass** sich bei einem axial auf die Koppler-Abschnitte (23, 24) bzw. Koppler-Flächen (28, 29) wirkenden Brennstoffdruck von 0,3 bis 0,7 MPa ein Spalt (27) von 0 bis 3 Mikrometer einstellt, wobei sich bei einem Spalt (25) von 0 Mikrometern die Koppler-Flächen (28, 29) lediglich nahezu drucklos berühren.

9. Brennstoffeinspritzventil nach Anspruch 8,
**dadurch gekennzeichnet,**
**dass** das Gehäuse (5) Ausgleichselemente (36) aufweist, die temperaturbedingte Änderungen der Größe des Spalts (27) kompensieren.

10. Brennstoffeinspritzventil nach einem der vorangegangenen Ansprüche,
**dadurch gekennzeichnet,**
**dass** sich bei einem axial auf die Koppler-Abschnitte (23, 24) bzw. Koppler-Flächen (28, 29) wirkenden Brennstoffdruck von 10 MPa oder höher ein Spalt (27) zwischen 25 Mikrometer einstellt.

## Claims

1. Fuel injection valve (1), in particular for directly injecting fuel into a combustion chamber of an internal combustion engine, having a housing (5), a piezoelectric, electrostrictive or magnetostrictive actuator (2), a valve-closing body (7) which is operatively connected to the actuator (2) and interacts with a valve seat face (13) to form a sealing seat, and a coupler (3) which has a first coupler section (23) with a first coupler face (28) and a second coupler section (24) with a second coupler face (29), the two coupler sections (23, 24) being movable with respect to one another and being operatively connected to one another in a hydraulic volume (17), and the hydraulic volume (17) being filled with hydraulic medium which is input and output via at least one throttle point (30, 31) and pressure being applied to said hydraulic volume (17) by the fuel, and a gap (27) via which the hydraulic medium respectively acts in an axial direction on the coupler faces (28, 29) or coupler sections (23, 24) being arranged between the coupler sections (23, 24),
the fuel pressure acting on at least one of the two coupler sections (23, 24) in such a way that said section is shortened axially, the gap (27) becoming larger as the fuel pressure increases, **characterized in that** the at least one coupler section of the coupler sections (23, 24) is composed at least partially of a material which deforms to a greater extent under hydraulic pressure than the material from which the housing (5) and/or the coupler housing (25) is composed.

2. Fuel injection valve according to Claim 1, **characterized in that** the hydraulic medium is the fuel.

3. Fuel injection valve according to Claim 1 or 2, **characterized in that** the first coupler face (28) is larger than the second coupler face (29).

4. Fuel injection valve according to one of the preceding claims, **characterized in that** the two coupler sections (23, 24) are each formed in a piston shape in the region of their ends which engage at least partially in a coupler housing (25) from opposite sides, and said coupler sections (23, 24) thus engage in the coupler housing (25) in such a way that first the coupler section (23) is guided in a first annular gap (32) which forms a first throttle point (30), and that the second coupler section (24) is guided in a second annular gap (33) which forms a second throttle point (31).

5. Fuel injection valve according to Claim 4, **characterized in that** the two coupler faces (28, 29) of the coupler sections (23, 24) are formed from the end faces of the coupler sections (23, 24) which lie opposite one another in the coupler housing (25).

6. Fuel injection valve according to Claim 4 or 5, **characterized in that** the hydraulic volume (17) is bounded by the coupler housing (25) and the two coupler sections (23, 24).

7. Fuel injection valve according to one of the preceding claims, **characterized in that** at least one of the coupler sections (23, 24) is composed at least partially of aluminium.

8. Fuel injection valve according to one of the preceding claims, **characterized in that** a gap (27) of 0 to 3 micrometers is produced when a fuel pressure of 0.3 to 0.7 MPa acts axially on the coupler sections (23, 24) or coupler faces (28, 29), the coupler faces (28, 29) being in contact only in a virtually pressureless fashion when there is a gap (25) of 0 micrometers.

9. Fuel injection valve according to Claim 8, **characterized in that** the housing (5) has equalizing elements (36) which compensate temperature-related changes in the size of the gap (27).

10. Fuel injection valve according to one of the preceding claims, **characterized in that** a gap (27) between 25 micrometers is produced when a fuel pressure of 10 MPa or more acts axially on the coupler sections (23, 24) or coupler faces (28, 29).

## Revendications

1. Injecteur de carburant (1), en particulier pour l'injection directe de carburant dans une chambre de combustion d'un moteur à combustion interne, comprenant un boîtier (5), un actionneur (2) piézoélectrique, électrostrictif ou magnétostrictif, un obturateur de fermeture de soupape (7) en liaison active avec l'actionneur (2) et coopérant avec une surface de siège de soupape (13) pour former un siège d'étanchéité, et un coupleur (3) qui présente un premier segment de coupleur (23) avec une première surface de coupleur (28) et un deuxième segment de coupleur (24) avec une deuxième surface de coupleur (29), les deux segments de coupleur (23, 24) étant mobiles l'un par rapport à l'autre et coopérant l'un avec l'autre dans un volume hydraulique (17), le volume hydraulique (17) étant rempli par un fluide hydraulique introduit ou extrait par au moins un point d'étranglement (30, 31) et sollicité par la pression du carburant, alors qu'on intervalle (27) entre les segments de coupleur (23, 24) permet au fluide hydraulique d'agir axialement respectivement sur les surfaces de coupleur (28, 29) ou les segments de coupleur (23, 24), la pression du carburant agissant sur au moins l'un des segments de coupleur (23, 24) pour le raccourcir axialement, l'intervalle (27) s'agrandissant avec la pression croissante du carburant,
**caractérisé en ce qu'**
au moins l'un des segments de coupleur (23, 24) est au moins partiellement en un matériau qui sous la pression hydraulique se déforme plus fortement que le matériau du boîtier (5) et/ou du boîtier de coupleur (25).

2. Injecteur de carburant selon la revendication 1,
**caractérisé en ce que**
le fluide hydraulique est le carburant.

3. Injecteur de carburant selon la revendication 1 ou 2,
**caractérisé en ce**
**que** la première surface de coupleur (28) est plus grande que la deuxième surface de coupleur (29).

4. Injecteur de carburant selon l'une quelconque des revendications précédentes,
**caractérisé en ce que**
les deux segments de coupleur (23, 24), dans la zone de leurs extrémités engagées au moins partiellement par des côtés opposés dans un boîtier de coupleur (25), présentent chacun la forme d'un piston et sont engagés dans le boîtier de coupleur (25), de sorte que le premier segment de coupleur (23) est guidé dans une première fente annulaire (32), qui forme un point d'étranglement (30), et le deuxième segment de coupleur (24) dans une fente annulaire (33), qui forme un deuxième point d'étranglement (31).

5. Injecteur de carburant selon la revendication 4,
**caractérisé en ce que**
les deux surfaces de coupleur (28, 29) des segments de coupleur (23, 24) sont formées par les surfaces frontales des segments de coupleur (23, 24) tournées l'une vers l'autre dans le boîtier de coupleur (25).

6. Injecteur de carburant selon la revendication 4 ou 5,
**caractérisé en ce que**
le volume hydraulique (17) est délimité par le boîtier de coupleur (25) et les deux segments de coupleur (23, 24).

7. Injecteur de carburant selon l'une quelconque des revendications précédentes,
**caractérisé en ce qu'**
au moins l'un des segments de coupleur (23, 24) est au moins partiellement en aluminium.

8. Injecteur de carburant selon l'une quelconque des revendications précédentes,
**caractérisé en ce que**
une pression de carburant de 0,3 à 0,7 MPa agissant sur les segments de coupleur (23, 24) ou les surfaces de coupleur (28, 29) forme un intervalle (27) de 0 à 3 micromètres, alors qu'en présence d'un intervalle (25) de 0 micromètre les surfaces de coupleur (28, 29) se touchent pratiquement sans pression.

9. Injecteur de carburant selon la revendication 8,
**caractérisé en ce que**
le boîtier (5) présente des éléments de compensation (36) qui compensent des variations dues à la température de la grandeur de la fente (27).

10. Injecteur de carburant selon l'une quelconque des revendications précédentes,
**caractérisé en ce qu'**
une pression de carburant de 10 MPa ou plus agissant axialement sur les segments de coupleur (23, 24) ou les surfaces de coupleur (28, 29) forme un intervalle (27) d'environ 25 micromètres.
